# EUROPÄISCHE PATENTANMELDUNG

(11) **EP 0 339 387 A1**
(43) Veröffentlichungstag der Anmeldung: **02.11.1989**
(21) Anmeldenummer: 89106661.5
(22) Anmeldetag: 14.04.1989
(51) Int. Cl.: F25D 15/00, F25D 23/00

(54) **Gehäuse für eine Kältemaschine**

(30) Priorität: 27.04.1988 DE 3814245
(71) Anmelder: KKW Kulmbacher Klimageräte-Werk GmbH, D-95326 Kulmbach (DE)
(72) Erfinder: Rodecker, Artur, Dipl.-Ing. (FH), D-8650 Kulmbach (DE); Mikhail, Noya, Dipl.-Ing. (FH), D-8641 Weissenbrunn (DE)
(74) Vertreter: Tergau, Enno, Dipl.-Ing.

(57) **Zusammenfassung**

Offenbart wird ein Gehäuse für eine Kältemaschine, die als Kaltwassersatz ausgebildet ist. Das Gehäuse ist in zwei Einzelgehäuse (1,2) unterteilt, die fluchtend aufeinanderstehen. Das untere Einzelgehäuse (1) enthält in einem Raum (10) einen Kompressor, einen ersten Wärmetauscher und weitere Bestandteile der Kältemaschine. Das obere Einzelgehäuse (2) ist durch einen zweiten Wärmetauscher (5) der Kältemaschine in einen Einströmraum (3) und einen Ausströmraum (6) unterteilt, in dem sich auch ein Lüfter (4) befindet. Eine vertikale Trennwand (9) im unteren Einzelgehäuse (1) trennt den Raum (10) von einer Einströmkammer (11). Der Boden des unteren Einzelgehäuses (1) und die Wände des Einzelgehäuses (1) sind mit Einströmöffnungen (7) versehen, die in die Einströmkammer (11) münden. Letztere geht übergangslos in den Einströmraum (3) des oberen Einzelgehäuses (2) über, das in den Einströmraum (3) mündende Einströmöffnungen (7) sowie Ausströmöffnungen (8) aufweist, aus denen Luft aus dem Ausströmraum (6) ins Freie ausblasbar ist. Die Ein- und Ausströmöffnungen (7/8) können durch versetzen der Kapselungsteile der Einzelgehäuse (1,2) in einer Vielzahl von Positionen angeordnet werden.

## Beschreibung

Die Erfindung bezieht sich auf ein Gehäuse für eine Kältemaschine, wie im Oberbegriff des Anspruches 1 angegeben.

Es ist bereits ein Gehäuse für eine Kältemaschine der im Oberbegriff des Anspruches 1 genannten Art bekannt. Die vom Gehäuse umschlossene Kältemaschine ist als Wärmepumpe ausgebildet. Infolge der Anordnung der Ein- und Ausströmöffnungen in den Wänden des Gehäuses, sind mehrere Aufstellungsmöglichkeiten in einem Raum gegeben. Es ist eine freie Aufstellung möglich, eine Aufstellung in einer linken Raumecke oder eine Aufstellung in einer rechten Raumecke. Solange keine weiteren Großgegenstände im Aufstellungsraum die Zuluft zum Gehäuse und die Abluft vom Gehäuse beeinträchtigen, sind die aufgezählten Aufstellungsmöglichkeiten ausreichend. Weitere Großgegenstände, wie Maschinen und dergleichen und/oder eine besondere Form des Aufstellungsraumes selbst, können die Zu- und Abluftströmung um das Gehäuse so beeinträchtigen, daß seine Funktion und/oder die Funktion der von ihm umschlossenen Kältemaschine unvertretbar gemindert wird (DE-U 81 19 514.1).

Aufgabe der Erfindung ist es, das Gehäuse für eine Kältemaschine der im Oberbegriff des Anspruches 1 beschriebenen Art so auszubilden, daß auf einfache Weise seine Funktion und die Funktion der von ihm umschlossenen Kältemaschine auch dann gewährleistet ist, wenn sich in seiner näheren Umgebung Großgegenstände befinden und/oder die Form des Raumes besonders ungünstig ist. Insgesamt gesehen soll das Gehäuse hinsichtlich seiner Aufstellungsmöglichkeiten in einem Raum noch universeller gestaltet werden.

Die gestellte Aufgabe wird erfindungsgemäß durch die im kennzeichnenden Teil des Anspruches 1 angegebene Ausbildung gelöst.

Zweckmäßige Aus- und Weiterbildungen des Erfindungsgegenstandes sind in den Ansprüchen 2 bis 5 angegeben.

Ein Ausführungsbeispiel der Erfindung ist in einer perspektivischen Zeichnung rein schematisch dargestellt.

In der Zeichnung ist mit 1 ein unteres Einzelgehäuse bezeichnet und mit 2 ein oberes Einzelgehäuse, das fluchtend auf dem unteren Einzelgehäuse 1 steht. Im dargestellten Beispiel sind die Einzelgehäuse 1,2 kubisch, sie können jedoch in nicht gezeigter Weise auch als Parallelepipedon ausgebildet sein.

Das untere Einzelgehäuse 1 umschließt einen Kompressor, der in der gewählten Darstellung nicht sichtbar ist. Ferner enthält das untere Einzelgehäuse (1) einen von Wasser beaufschlagbaren, nicht dargestellten ersten Wärmetauscher und weitere, ebenfalls nicht dargestellte Bestandteile der Kältemaschine.

Das obere Einzelgehäuse 2 enthält einen Einströmraum 3 für von einem Lüfter 4 in Strömung versetzbare Luft, mit der ein zweiter Wärmetauscher 5 der Kältemaschine beaufschlagbar ist. Der Wärmetauscher 5 trennt den Einströmraum 3 von einem Ausströmraum 6, in dem sich der Lüfter 4 befindet.

Für das Einströmen und Ausströmen der vom Lüfter 4 bewegten Luft sind Ein- und Ausströmöffnungen im oberen Einzelgehäuse 2 vorgesehen. Die Einströmöffnungen sind mit 7 bezeichnet und die Ausströmöffnungen mit 8.

Die in den Einzelgehäusen 1, 2 untergebrachte Kältemaschine ist als sogenannter Kaltwassersatz ausgebildet. Der erste Wärmetauscher wirkt hier als Verdampfer, der dem ihn beaufschlagenden Wasser Wärme entzieht, die aus Geräten wie elektronischen Rechnern, medizinischen Einrichtungen, zum Beispiel Computer-Tomographen oder dergleichen abgeführt werden soll.

Der zweite Wärmetauscher 5 des Kaltwassersatzes wirkt als Kondensator, von dem die dem Wasser entzogene Wärme an die Umgebungsluft abgeführt wird.

Das untere Einzelgehäuse 1 ist durch eine vertikale Trennwand 9 in einen Raum 10 und eine Einströmkammer 11 unterteilt. Der Raum 10 enthält den Kompressor, den ersten Wärmetauscher sowie weitere Bestandteile der Kältemaschine. Die Einströmkammer 11 ist leer und geht übergangslos in den ebenfalls leeren Einströmraum 3 über.

Das untere Einzelgehäuse 1 steht auf Füßen 12, damit sein Boden 13 freiliegt. Dieser Boden 13 enthält in seinem an die Einströmkammer 11 angrenzenden Bereich mindestens eine Einströmöffnung 7. Mindestens jeweils eine Einströmöffnung 7 ist auch in denjenigen Wandabschnitten des unteren Einzelgehäuses 1 vorgesehen, die an die Einströmkammer 11 angrenzen.

In dem den Einströmraum 3 bedeckenden Deckenabschnitt des oberen Einzelgehäuses 2 ist mindestens eine Einströmöffnung 7 vorgesehen. Mindestens je eine Einströmöffnung 7 ist auch in denjenigen Wandabschnitten des oberen Einzelgehäuses 2 vorgesehen, die den Einströmraum 3 bedecken.

In dem den Ausströmraum 6 bedeckenden Deckenabschnitt sowie in denjenigen den Ausströmraum 6 bedeckenden Wandab schnitten des oberen Einzelgehäuses 2 ist jeweils mindestens eine Ausströmöffnung 8 vorgesehen.

Die Ein- und Ausströmöffnungen 7/8 können in die Einzelgehäuse 1,2 von vornherein eingebracht sein. In diesem Falle werden nicht benötigte Öffnungen zweckmäßig durch nicht dargestellte Deckel verschlossen.

Es ist auch möglich, die Positionen aller Ein- und Ausströmöffnungen 7/8 durch Vorprägungen in den jeweiligen Boden-Decken- und Wandabschnitten der Einzelgehäuse 1,2 festzulegen. Die örtlich benötigten Ein- und Ausströmöffnungen 7/8 können dann auf einfache Weise aus den Kapselungsteilen 1,2 ausgenommen werden. Vorprägungen für nicht benötigte Ausnehmungen 7/8 bleiben unangetastet.

Die Ein- und Ausströmöffnungen 7/8 nehmen in den ihnen zugeordneten Kapselungsteilen der Einzelgehäuse 1,2, wie dargestellt, unterschiedliche Positionen ein. Zudem sind die Wände, der Boden und die Decke der Kapselung der Einzelgehäuse 1,2 untereinander austauschbar. Die Wände der Einzelgehäuse 1,2, die Decke des oberen Einzelge häuses 2 und der Boden des unteren Einzelgehäuses 1 sind ferner in ihren Ebenen um 90°, 180° oder 270° drehbar, wenn die Einzelgehäuse 1,2 kubisch sind. Mit jeder Drehung gelangen die Ein- und/oder Ausströmöffnungen 7/8 in Bezug zur jeweiligen Ebene der Einzelgehäuse 1,2 in eine andere Position. Das ergibt eine sehr große Anzahl Positionierungsmöglichkeiten der Öffnungen 7/8. Die Anzahl der möglichen Positionierungen wird wesentlich noch dadurch erhöht, wenn die genannten Kapselungsteile der Einzelgehäuse 1,2 mindestens einmal geteilt sind, wie durch die im unteren Einzelgehäuse 1 mit 14 bezeichnete Teilungsfuge angedeutet.

Wenn die Einzelgehäuse 1,2 jeweils als Parallelepipedon ausgebildet sind, lassen sich die betreffenden Wand-Boden-Deckenteile allerdings nur um 180° in den entsprechenden Ebenen der Einzelgehäuse 1,2 drehen.

Da die Kapselung der Einzelgehäuse 1,2 zum Erzeugen der Öffnungen 7,8 von vornherein entsprechend ausgenommen sein kann, die Positionenen der einzelnen Öffnungen 7/8 vorerst aber auch durch Vorprägungen festgelegt sein können, sind die Ausnehmungen 7/8 in der Darstellung nur strichpunktiert gezeichnet.

## Patentansprüche

1. Gehäuse für eine Kältemaschine, mit den Merkmalen:
a) es sind zwei Einzelgehäuse (1,2) vorgesehen, die fluchtend aufeinanderstehen;
b) das untere Einzelgehäuse (1) enthält eine Kompressor, einen von Wasser beaufschlagbaren ersten Wärmetauscher und weitere Bestandteile der Kältemaschine;
c) das obere Einzelgehäuse (2) enthält einen Einströmraum (3) für von einem Lüfter (4) in Strömung versetzbare Luft, mit der ein zur Kältemaschine gehörender zweiter Wärmetauscher (5) beaufschlagbar ist, der sich, zusammen mit dem Lüfter (4), im oberen Einzelgehäuse (2) befindet und dort den Einströmraum (3) von einem Ausströmraum (6) trennt;
d) für das Einströmen und das Ausströmen der vom Lüfter (4) bewegten Luft sind Ein-und Ausströmöffnungen (7,8) im oberen Einzelgehäuse (2) vorgesehen;
**gekennzeichnet durch die Merkmale:**
e) die Kältemaschine ist als Kaltwassersatz ausgebildet, mit dem ersten Wärmetauscher als verdampfer und dem zweiten Wärmetauscher (5) als Kondensator;
f) das untere Einzelgehäuse (1) ist durch eine vertikale Trennwand (9) in einen den Kompressor, den ersten Wärmetauscher sowie die weiteren Bestandteile der Kältemaschine enhaltenden Raum (10) und in eine Einströmkammer (11) unterteilt, die übergangslos in den Einströmraum (3) übergeht;
g) das untere Einzelgehäuse (1) steht auf Füßen (12);
h) ein die Einströmkammer (11) unten abschließender Boden (13) und die an die Einströmkammer (11) angrenzenden Wandabschnitte des unteren Einzelgehäuses (1) enthalten ebenfalls jeweils mindestens eine der Einströmöffnungen (7);
i) der an den Einströmraum (3) angrenzende Deckenabschnitt und die den Einströmraum (3) bedeckenden Wandabschnitte des oberen Einzelgehäuses (2) enthalten auch jeweils mindestens eine der Einströmöffnungen (7);
j) der an den Ausströmraum (6) angrenzende Deckenabschnitt und die an den Ausströmraum (6) angrenzenden Wandabschnitte des oberen Einzelgehäuses (2) enthalten jeweils mindestens eine der Ausströmöffnungen (8).

2. Gehäuse nach Anspruch 1, **dadurch gekennzeichnet,** daß die Ein- und Ausströmöffnungen (7,8) wahlweise durch Deckel verschließbar sind.

3. Gehäuse nach Anspruch 1, **dadurch gekennzeichnet,**daß die Positionen aller Ein-und /oder Ausströmöffnungen (7,8) in den zugeordneten Wand-,Boden-und Deckenabschnitten durch Vorprägungen festgelegt sind.

4. Gehäuse nach Anspruch 1 bis 3, **dadurch gekennzeichnet,** daß die Ein-und/oder Ausströmöffnungen (7,8) in den ihnen zugeordneten Kapselungsteilen der Einzelgehäuse (1,2) unterschiedliche Positionen einnehmen und daß die Decke und der Boden (13) der Kapselung untereinander austauschbar sind.

5. Gehäuse nach Anspruch 1 bis 4,
**dadurch gekennzeichnet,** daß die Wände der Einzelgehäuse (1,2) sowie der Boden (13) des unteren Einzelgehäuses (1) und die Decke des oberen Einzelgehäuses (2) geteilt sind.
